# EUROPÄISCHE PATENTSCHRIFT

(11) **EP 2 720 325 B1**
(45) Veröffentlichungstag und Bekanntmachung des Hinweises auf die Patenterteilung: **14.12.2016**
(21) Anmeldenummer: 12007085.9
(22) Anmeldetag: 12.10.2012
(51) Int. Cl.: H01R 13/66, H01R 13/70, H01R 13/703, H01R 24/76

(54) **Schaltbare Steckdose**
Switchable socket
Prise commutable

(43) Veröffentlichungstag der Anmeldung: 16.04.2014
(73) Patentinhaber: GIRA GIERSIEPEN GmbH & Co. KG, 42477 Radevormwald (DE)
(72) Erfinder: Nawrocki, Matthias, 41470 Neuss (DE); Seifert, Roland, 59071 Hamm (DE)
(74) Vertreter: Angerhausen, Christoph

(56) Entgegenhaltungen:
- EP-A1- 2 093 852
- EP-B1- 1 085 630
- DE-U1- 9 409 328
- DE-U1-202006 006 105
- US-A- 6 069 561
- US-A1- 2009 098 754

## Beschreibung

Die Erfindung betrifft eine schaltbare Steckdose für die Unterputzmontage, die zumindest einen Tragrahmen für die Befestigung in einer Unterputzdose, ein von diesem gehaltenes, in Einbaurichtung dahinterliegendes Chassis und Kontaktierungen für den Spannungseingang und -ausgang aufweist, wobei die Steckdose eine bauliche Symmetrieebene aufweist und am Chassis eine Leiterplatte angeordnet ist, die ein elektrisch steuerbares Schaltelement und eine zugehörige Steuerelektronik trägt, und wobei sich das mindestens eine elektrisch steuerbare Schaltelement neben dem Chassis befindet, so dass das elektrisch steuerbare Schaltelement beziehungsweise die Schaltelemente und Leiterplatte den gemäß der Norm 49449 normierten Bauraum ausfüllen. Die EP 1 085 630 B1 und die DE 94 09 328 U1 zeigen jeweils eine Steckdose mit diesen Merkmalen.

Eine derartige Steckdose weist oftmals auch einen Erdungskontakt oder Schutzkontakt auf und wird dann als Schutzkontakt-Steckdose bezeichnet, die der Norm DIN 49440 unterliegt. Es wird davon ausgegangen, dass eine Spannung von 220 V bis 240 V bei 50 Hz an einem L-Leiter zur Verfügung steht. Die Steckdosen sind, wie auch die passenden Stecker und Verlängerungsleitungen, im Haushaltsbereich auf eine kurzzeitige hohe Strombelastung ausgelegt. Für die Dauerbelastung sind deutlich niedrigere Stromstärken üblich. Die Schutzkontaktverbindung in der Bundesrepublik Deutschland ist nicht verpolungssicher, daher könnte auch der Neutralleiter (N-Leiter) die Spannung tragen.

Die Norm DIN 49440 legt außerdem weitgehend die Abmessungen der Steckdose fest. Beispielsweise müssen wegen der elektrischen Übergangswiderstände die Stifte eines

Schutzkontaktsteckers mit einer bestimmten Mindestlänge im Steckdosenchassis eingesteckt sein. Hierdurch sind der Abstand vom Chassis zur Unterputzdose und die Stecktiefe des Steckers in der Abdeckung der Steckdose eindeutig definiert, diese dürfen nicht verändert werden. Wenn die Maße geändert werden, ist die Sicherheit der Schutzkontakt-Steckdose nicht mehr gewährleistet, so dass auch deren Zulassung verloren geht.

Bei den allgemein in der Gebäudeinstallationstechnik verwendeten Steckdosen in Wänden sind die in der Steckdose vorgesehenen Kontaktbuchsen normalerweise ständig an Spannung gelegt. Es besteht daher vorrangig die Gefahr, dass insbesondere Kinder mit Drähten oder Nägeln in diese Kontaktbuchsen hineingelangen können, wobei sie unter Umständen erheblichen Gefahren ausgesetzt sind.

Manuell schaltbare Steckdosen sind seit Langem bekannt, ein Beispiel zeigt die DE 11 15 335 B. Ein weiteres Beispiel, bei dem ein flach bauendes Schaltermodul zur Unterbrechung eines anzuschließenden L-Leiters verwendet wird, ist in der schon genannten EP 1 085 630 B1 angegeben.

Ferner bekannt ist aus der US 6,069,561 eine platzsparend aufgebaute Leuchtensteuerungsvorrichtung. Die DE 20 2006 006 105 U1 beschreibt eine Beleuchtungseinrichtung, bei der durch Aufsetzen einer Zentralabdeckung die Netzspannung selbsttätig abgegriffen wird. Ein Unterputzradio ist in der EP 2 093 852 A1 offenbart. Die US 2009/0098754 A1 befasst sich mit einer Steckdose, die nur dann stromführend wirkt, wenn ein Stecker korrekt gegen den Widerstand einer Feder in ein Kontaktelement eingeführt wird.

Im Zuge der modernen Gebäudesystemtechnik ist es wünschenswert, Steckdosen von zentraler Stelle aus zu schalten. Zu diesem Zweck sind manuelle Schalter natürlich ungeeignet.

Die DE 93 12 528 U1 schlägt dazu vor, am Sockel einer Steckdose einen Halbleiterschalter aus Siliziumcarbid anzuordnen, an dessen Steuerelektroden eine Ansteuerschaltung angeordnet ist. Auch eine Busankoppeleinrichtung ist an den Steuerelektroden vorgesehen, die zusammen mit dem Halbleiterschalter in Stapelausführung unter dem Steckdosensockel gehalten werden soll.

Mit dieser Anordnung würde also die Norm DIN 49440 verletzt.

Es ist daher die Aufgabe der Erfindung, eine schaltbare Steckdose der eingangs genannten Gattung bereitzustellen, die normkonform ist und auch der geforderten Strombelastung standhält.

Diese Aufgabe wird von einer schaltbaren Steckdose nach Anspruch 1 gelöst. Vorteilhafte Ausgestaltungen sind Gegenstand der Unteransprüche.

Erfindungsgemäß ist vorgesehen, dass die Leiterplatte für jedes elektrisch steuerbare Schaltelement eine Ausnehmung aufweist, in die das jeweilige elektrisch steuerbare Schaltelement mit seiner Kontaktseite senkrecht zur Leiterplatte so einzusetzen ist, dass randseitige Kontakte des elektrisch steuerbaren Schaltelements an die Leiterplatte zu bringen und dort zu verlöten sind, dass jedes elektrisch steuerbare Schaltelement auf seiner Kontaktseite mit einer Teilplatine versehen ist, welche zumindest zwei weitere Kontakte des elektrisch steuerbaren Schaltelements elektrisch anbindet..

Für die Erfindung kommen als elektrisch steuerbare Schaltelemente grundsätzlich Relais in Frage, bei denen eine geringe Ansteuerleistung mit höchster Bauraumdichte bei kleinster Bauform bzw. geringen Relaisabmessungen einhergeht. Derartige Miniatur-Leistungsrelais für den Einbau in gedruckte Schaltungen werden von mehreren Herstellern angeboten und weisen quaderförmige Körper mit Abmessungen von z. B. 29 mm x 13 mm x 16.5 mm für einen zu schaltenden Strom von 16 A auf, wobei die Kontaktierung über Kontaktstifte geschieht, die standardmäßig in den Randbereichen einer einzigen Fläche, der Kontaktseite, des quaderförmigen Körpers angeordnet sind und von dieser hervorstehen, so dass das Verlöten auf einer Leiterplatte oder Platine problemlos vorgenommen werden kann.

Dabei ist sogar eine redundante Auslegung möglich, bei der sowohl in den Stromkreis des L-Leiters als auch in den Stromkreis des N-Leiters ein elektrisch steuerbares Schaltelement geschaltet ist.

Um den Bauraum optimal zu nutzen, werden zwei solcher elektrisch steuerbaren Schaltelemente verwendet, die aber sozusagen vertikal gestellt werden, so dass ihre Kontaktstifte nicht zur Leiterplatte weisen, sondern zunächst senkrecht dazu frei liegen.

Dabei ist es von Vorteil, wenn z. B. die Relais als Schaltelemente unter einem Winkel von etwa 40° bis 50°, bevorzugt 45°, zur baulichen Symmetrieebene der Steckdose angeordnet sind.

Nach einer bevorzugten Ausgestaltung der Erfindung weist die Leiterplatte eine Kommunikationseinrichtung zur Signal- und/oder Datenübertragung an externe Komponenten oder Baugruppen und zum Signal- und/oder Datenempfang von diesen auf. Die Kommunikationseinrichtung kann beispielsweise mittels Infrarot arbeiten, so dass die Schaltung der Steckdose über einen Aufsatz erfolgen kann.

Im Folgenden soll die Erfindung anhand der beigefügten Zeichnungen näher erläutert werden. Dabei werden mögliche Implementierungen anhand von Relais als elektrisch steuerbare Schaltelemente dargestellt. Andere Implementierungen mit analogen oder digitalen elektrisch steuerbaren Schaltelementen liegen im Rahmen der Erfindung. Es zeigt:
- Figur 1: eine Draufsicht auf eine Steckdose;
- Figur 2: eine Seitenansicht der Steckdose gemäß Figur 1
- Figur 3: eine Draufsicht auf die Steckdose, wobei die Bereiche markiert sind, die wegen einer bestehenden Konstruktion bzw. der zu befolgenden Norm als Bauraum nicht zur Verfügung stehen;
- Figur 4: eine entsprechende Seitenansicht der Steckdose;
- Figur 5: eine Schnittdarstellung in der Symmetriebene einer Steckdose, aus der die mögliche Integration eines 16 A Relais hervorgeht;
- Figur 6: eine perspektivische Draufsicht auf eine Steckdose mit einer Variante der Integration eines 16 A Relais;
- Figur 7: eine perspektivische Draufsicht auf eine Steckdose gemäß einer Ausführungsform der Erfindung, bei der zwei 10 A Relais verwendet werden;
- Figur 8: eine Darstellung des für diese Ausführungsform zu verändernden Chassis;
- Figur 9: eine perspektivische Draufsicht auf eine Steckdose gemäß einer weiteren bevorzugten Ausführungsform der Erfindung unter Verwendung von zwei 10 A Relais;
- Figur 10: eine perspektivische Schnittansicht einer besonders bevorzugten Ausführungsform der Erfindung unter Verwendung von zwei 10 A Relais;
- Figur 11: eine Explosionsansicht der Steckdose gemäß der Ausführungsform nach Figur 10;
- Figur 12: eine detailliertere perspektivische Darstellung einer Leiterplatte für die Ausführungsform nach Figur 10;
- Figur 13: eine perspektivische Ansicht der fertig bestückten Leiterplatte von vorn;
- Figur 14: eine perspektivische Ansicht der bestückten Leiterplatte von der Rückseite her;
- Figur 15: die Spannungsführung der perspektivischen Leiterplatte; und
- Figur 16: eine perspektivische Schnittansicht, welche die Befestigung der Leiterplatte am Chassis zeigt.

Figur 1 zeigt eine Draufsicht auf ein elektrisches Installationsgerät in Form einer Schutzkontakt-Steckdose, das in bekannter Weise einen Tragrahmen 10 aus einem metallischen Werkstoff aufweist, der über zwei Verbindungsstege - einer, mit 12 bezeichnet, ist in der Seitenansicht der Figur 2 zu sehen -, die sich diametral gegenüberstehen, ein Chassis 20, auch als Sockel bezeichnet, hält. Die Verankerung in einer in einer Wand gehaltenen Unterputzdose geschieht mit Hilfe von Spreizkrallen 16 - in Figur 2 ist nur eine dargestellt -, die mit Hilfe von Stellschrauben 18, 18' auseinander gedrückt werden können. Andere Arten der Befestigung, z. B. mittels Schrauben, sind ebenfalls möglich. Auf dem Chassis 20 ist auf der dem Tragrahmen 10 zugewandten Seite ein Erdungskontakt 26 angeordnet, der in bekannter Weise mit Teilen des in die Steckdose einzuführenden, nicht dargestellten Steckers zusammenwirkt und mit seinen freien Enden 26' über den Tragrahmen 10 ragt. Die mit den Steckerstiften des Steckers zusammenwirkenden Kontaktbuchsen 22, 24 sind auf übliche Weise beidseitig des Erdungskontaktes 26 in das Chassis 20 eingelassen. Die mittig den Erdungskontakt 26 durchdringende Bohrung 28 dient zur Aufnahme des Gewindeschaftes einer Schraube, mit der eine vordere Abdeckung, in den Zeichnungen nicht dargestellt, an der Steckdose festgelegt werden kann. Die Erfindung kommt gleichermaßen bei Steckdosen zur Anwendung, die keinen solchen Erdungskontakt aufweisen. Das Chassis 20 besitzt weiterhin je einen Feder- oder Schraubkontakt für den Anschluss eines L-Leiters und eines N-Leiters, die der Einfachheit halber in Figur 1 mit L und N bezeichnet sind.

Die Norm DIN 49440 für zweipolige Steckdosen mit Schutzkontakt DC 10A 250V, AC 16A 250V für den Einbau in Gerätedosen legt, zusammen mit Einschränkungen wegen der bestehenden Konstruktion, den zur Verfügung stehenden Bauraum fest.

Figur 3 zeigt in Zusammenschau mit Figur 4 die nutzbaren beziehungsweise nicht nutzbaren Bereiche der Steckdose, wobei in der Figur 3 der nicht nutzbare Raum schraffiert überzeichnet ist. Es ergibt sich schon aus der Betrachtung der Figur 3, dass wesentlicher Bauraum nur neben dem Chassis 20 beidseitig des Erdungskontaktes 26 zur Verfügung steht. Gemäß Figur 4 ist der nutzbare Bauraum einerseits durch die Unterputzdose 100 beschränkt, andererseits muss auch sichergestellt werden, dass ein Stecker normgemäß durch den Tragrahmen 10 geführt werden kann. Durch die Norm vorgegeben ist die maximale Tiefe der Unterputzdose 100 mit 32 mm. Dies bedeutet, dass neben dem Chassis 20 eine nutzbare Höhe von maximal 21 mm zur Verfügung steht. Man erkennt, dass zwischen Chassis 20 und Unterputzdose 100 ebenfalls ein freier Raum verbleibt, der verbaut werden kann. Auch der Raum unter dem Erdungskontakt 26 kann teilweise genutzt werden.

Soll nun ein 16A Relais verbaut werden, bieten sich zwei Möglichkeiten an, die in den Figuren 5 und 6 veranschaulicht sind. Bei der ersten Variante gemäß Figur 5 wird das 16A Relais R16 unter dem Erdungskontakt 26 neben dem Chassis 20 platziert, wobei die Kontaktstifte des Relais R16 zum Tragrahmen 10 weisen. Es verbleibt genügend Raum für die Leiterplatte mit der Steuerelektronik (nicht gezeigt). Bei den vorgegebenen Maßen heute handelsüblicher 16A Relais wird dabei aber die auf 32 mm limitierte Tiefe der Unterputzdose 100 um mindestens 8 mm überschritten. Obwohl die übrige Konstruktion der bestehenden Steckdose im Wesentlichen beibehalten werden kann, z. B. der Tragring 10 und der Erdungskontakt 26, ist diese Lösung angesichts der bestehenden Norm DIN 49440 wegen der Überschreitung des Bauraums nicht wünschenswert. Sie kommt erst dann in Betracht, wenn es gelingt, das derart leistungsfähige Relais in noch kompakterer Bauweise herzustellen.

Gemäß der zweiten Variante, in Figur 6 gezeigt, wird das 16A Relais R16 neben dem Chassis 20 so angeordnet, dass es zu keinen Überschreitungen des Bauraums kommt. Mit der erforderlichen Leiterplatte zur Kontaktierung des Relais R16, die wegen der vom Tragrahmen 10 wegweisenden Kontaktstifte unter dem Relais R16 zu verbauen ist und die auch die Steuerelektronik beherbergen soll, wird die räumliche Situation in der Tiefe nichtsdestotrotz beengt. Überdies ist die bestehende Konstruktion des Erdungskontaktes 26 vollständig zu überarbeiten, da ein freies Ende 26' ja sozusagen am Relais R16 vorbeigeführt werden muss. Auch diese Variante ist daher angesichts der bestehenden Relaistechnologie unbefriedigend.

Aufgrund dieser Unzulänglichkeiten bei der Verwendung heutiger leistungsstarker Relais setzt die vorliegende Erfindung daher vorteilhaft den Gedanken um, leistungsschwächere Relais, beispielsweise 10A Relais, einzusetzen. Aus Gründen der Redundanz ist es sogar wünschenswert, zwei derartige Relais, für den L-Leiter und für den N-Leiter, einzusetzen, damit bei Verschaltungsfehlern nicht unbeabsichtigt Spannung an der Steckdose anliegt.

Eine Ausführungsform der Erfindung, bei der zwei 10A Relais R10 eingesetzt werden, ist in Figur 7 gezeigt. In der Draufsicht auf die Steckdose ist zu sehen, dass je ein Relais R10 auf jeder Seite des Erdungskontaktes 26 neben dem Chassis 20 angeordnet ist. Die Platine befindet sich unter dem Chassis 20 in dem verbleibenden Bauraum zwischen Chassis 20 und Unterputzdose 100 (Figur 4). Die Lage und Position der Relais R10 wird so gewählt, dass am Chassis 20 möglichst wenig Änderungen erforderlich sind, bei der hier gezeigte Ausführungsform sind sie in Bezug auf die Symmetrieebene S der Steckdose unter einem Winkel von 45° zum Erdungskontakt 26 platziert. Bei dieser Lage müsste das Chassis 20 im Bereich A der Anbindung an den Tragrahmen 10 (vgl. die Darstellung zu den Figuren 1 und 2) geändert werden, wobei das Risiko einer Schwächung A dieses Bereiches besteht, so dass dieser keine ausreichende Stabilität mehr aufweisen würde. Figur 8 veranschaulicht diese Schwächung, der durch eine Verlegung der Anbindung z. B. in Richtung des Pfeiles P, begegnet werden kann. Zur Verdeutlichung ist nur eines der Relais R10 in Phantomdarstellung gezeigt.

Mit der Erfindung kann nun die geringe Länge der leistungsärmeren Relais R10 ausgenutzt werden, um diese vertikal in eine Baulage zu bringen, in der die Kontaktseite der Relais R10 zum Chassis 20 weist. Diese Situation ist in Figur 9 dargestellt. Der zur Verfügung stehende Bauraum wird so ausgenutzt, dass keine Beeinträchtigung der mechanischen Festigkeit des Chassis 20 zu erwarten ist. Die Steckdose ist mit teilweise weggebrochenem Tragrahmen 10 gezeigt, so dass die Anordnung der Relais R10 bzw. der in der Unterputzdose 100 noch zur Verfügung stehende Bauraum besser zu erkennen ist. Die Relais R10 sind beidseitig des Erdungskontaktes 26 neben dem Chassis 20 angeordnet. Es zeigt sich, dass keine Komponenten der Steckdose bearbeitet werden müssen und dass auch der Bereich der Anbindung des Chassis 20 an den Tragrahmen nicht gefährdet ist.

Eine Ausführungsform der Erfindung, bei der der Bauraum noch besser ausgenutzt wird, ist in der Schnittdarstellung der Figur 10 gezeigt. Die beiden Relais R10 sind wiederum beidseitig des Erdungskontaktes 26 neben dem Chassis angeordnet, nun aber unter einem Winkel von 45° in Bezug auf die Symmetrieachse S der Steckdose. Die Kontaktseiten der Relais R10 weisen wiederum zum Chassis 20 hin, so dass eine besondere Kontaktierung erforderlich ist, die nachfolgend im Zusammenhang mit der Ausführungsform nach Figur 9 beschrieben wird. Grundsätzlich gelten die nachfolgenden Ausführungsformen aber auch für die Variante nach Figur 9 und für weitere Varianten, bei denen vertikal stehende Relais verwendet werden.

Figur 11 zeigt eine Explosionsansicht der erfindungsgemäßen schaltbaren Steckdose nach der Ausführungsform der Figur 10, die die Norm DIN 49440 erfüllt. Der Tragrahmen 10 mit Verbindungsstegen 12 und Spreizkrallen 16 ist unverändert geblieben, ebenso der Erdungskontakt 26 und die Klemmkontakte 30 für den Spannungsausgang. Das Chassis 20 hat insofern eine Änderung erfahren, dass es nun Abdeckbereiche 32, 32' aufweist, unter denen sich im zusammengebauten Zustand die auf einer Leiterplatte 40 befindlichen Relais R10 verbergen. Ansonsten wird das Chassis 20 wie üblich am Tragrahmen 10 festgelegt, die Leiterplatte mit den Relais wird eingesteckt und die Anordnung mit einer Deckkappe 50 geschützt. Eine Schutzabdeckung 34 für die Klemmkontakte 30 ist angepasst.

Figur 12 zeigt die teilbestückte Leiterplatte 40 in einer perspektivischen Ansicht von oben. Die Leiterplatte 40 ist in ihrer Grundform an den Boden einer Unterputzdose angepasst und weist in zwei ihrer Eckbereiche Ausnehmungen 42, 42' auf, in die später die Relais R10 eingesetzt werden. Die Leiterplatte ist bereits mit den erforderlichen Kontaktbahnen, z. B. 44, 44' versehen. Zwischen den Ausnehmungen 42, 42' und in den Bereich der Kontaktbahnen hineinragend ist ein Bestückungsbereich 46 vorgesehen. In diesen Bestückungsbereich 46 wird eine Steuerelektronik aufgebaut, die die Relais R10 steuert, aber auch eine Busankopplung aufweisen kann sowie weitere Elektronik, wenn an eine Fernsteuerung gedacht ist. Im Bestückungsbereich 46 ist eine Bauteilhöhe von maximal 3.5 mm einzuhalten. Die Kontaktbahnen 44, 44' führen zu jeweils einer Kontaktfeder 48, 48', die in einem Assemblierprozess von Hand bestückt und dann durch Wellenlöten befestigt und kontaktiert werden. Des weiteren werden, ebenfalls von Hand, Schraubkontakte L, N aufgebracht und verlötet, in die der L-Leiter bzw. N-Leiter eines Netzanschlusses einzuführen sind.

Die fertig bestücke Leiterplatte 40 ist in Figur 13 dargestellt. Jedes Relais R10 ist an seiner Kontaktseite für zwei seiner Kontaktstifte mit einer Kontaktierung versehen, die als Teilplatine 60 vorab verlötet wird. Jetzt werden die mit der Teilplatine 60 bestückten Relais R10 in die jeweiligen Ausnehmungen 42, 42' gesetzt, so dass zwei ihrer Kontakte mit der Unterseite der Leiterplatte 40 verlötet werden können. Schließlich wird der Übergang von der Teilplatine 60 der Relais R10 zur Leiterplatte 40 ebenfalls durch Löten geschaffen.

Figur 14 zeigt die Leiterplatte 40 der Figur 13 von der Rückseite her. Bei diesem Aufbau ist ausgenutzt, dass sich sämtliche Kontakte der Relais R10 im Randbereich von deren Kontaktseite befinden, so dass die zwei Steuerkontakte, z. B. 52, 52' von ihnen mit der Unterseite der Leiterplatte 40 sicher und fixierend verlötet werden können, wenn die Relais R10 in ihren jeweiligen Ausnehmungen 42, 42' sitzen. Damit wird ein weiterer Bestückungsbereich für die Steuerungselektronik gewonnen, bei der eine Bauteilhöhe von immerhin noch 1.5 mm möglich ist. Die Beschaltung der Steuerkontakte 52, 52' ist in der Figur nicht dargestellt. Als Leiterplatte 40 kommt eine übliche Leiterplatte FR4 der Stärke 1.6 mm zum Einsatz.

Zwar erfordert diese Ausführungsform einen relativ komplexen Montageprozess, erfüllt aber andererseits alle Anforderungen insbesondere bezüglich bestehender Normen.

Die Spannungsführung bei der beschriebenen Ausführungsform ergibt sich aus Figur 15. Dabei zeigt die linke Darstellung eine Draufsicht auf die bestückte leiterplatte 40, die rechte Darstellung eine Draufsicht auf die Rückseite. An die Schraubkontakte L, N werden netzseitig L-Leiter und N-Leiter gelegt, bis sie an den Kontaktfedern 48, 48' anliegen, so dass die Leiter im Kontakt mit den auf der Vorder- und Rückseite verlaufenden Kontaktbahnen 44, 44' bzw. 54, 54' sind. Die Kontaktbahnen sind dabei durch einen in die Leiterplatte 40 eingelassenen Isolierring 58 getrennt. Die Kontaktbahnen 54, 54' sind dann durch die Leiterplatte 40 auf deren Vorderseite geführt und mit dem jeweiligen Relais R10 kontaktiert, so dass dieses seine Schaltfunktion ausüben kann.

Eine vollständig assemblierte schaltbare Steckdose gemäß einem Ausführungsbeispiel der vorliegenden Erfindung ist in einer Schnittansicht in Figur 16 dargestellt. Die Befestigung der Leiterplatte 40 erfolgt mit der Verdrehlasche 27 des Erdungskontaktes 26. Eine Deckkappe 50 wird mit Schnapphaken 52 an dem Chassis 20 befestigt und kann über Stützrippen (nicht gezeigt) die Leiterplatte 40 zusätzlich in Position halten. Die Steckdose ist mit einer Abdeckung 70 verschlossen, in der eine Zugangsöffnung (nicht gezeigt) vorgesehen sein kann, um den Durchtritt z. B. von Infrarotstrahlen zu ermöglichen, mittels derer die Schaltung der Steckdose erfolgt. Auf der Leiterplatte 40 ist dazu ein entsprechender Sender/Empfänger angeordnet, der die Kommunikation zusammen mit einer zugeordneten Steuerung besorgt.

Die in der vorstehenden Beschreibung, in den Zeichnungen sowie in den Ansprüchen offenbarten Merkmale der Erfindung können sowohl einzeln als auch in beliebiger Kombination für die Verwirklichung der Erfindung wesentlich sein.

## Patentansprüche

1. Schaltbare Steckdose für die Unterputzmontage, die zumindest einen Tragrahmen (10) für die Befestigung in einer Unterputzdose, ein von diesem gehaltenes, in Einbaurichtung dahinter liegendes Chassis (20) und Kontaktierungen für den Spannungseingang und -ausgang aufweist, wobei die Steckdose eine bauliche Symmetrieebene (S) aufweist und am Chassis (20) eine Leiterplatte (40) angeordnet ist, die mindestens ein elektrisch steuerbares Schaltelement (R16, R10) und eine zugehörige Steuerelektronik trägt, und wobei sich das mindestens eine elektrisch steuerbare Schaltelement (R16, R10) neben dem Chassis (20) befindet, so dass das elektrisch steuerbare Schaltelement beziehungsweise die Schaltelemente (R16, R10) und Leiterplatte (40) den gemäß der Norm DIN 49440 normierten Bauraum ausfüllen,
**dadurch gekennzeichnet, dass** die Leiterplatte für jedes elektrisch steuerbare Schaltelement (R16, R10) eine Ausnehmung aufweist, in die das jeweilige elektrisch steuerbare Schaltelement (R10) mit seiner Kontaktseite senkrecht zur Leiterplatte (40) so einzusetzen ist, dass randseitige Kontakte des elektrisch steuerbaren Schaltelements (R10) an die Leiterplatte (40) zu bringen und dort zu verlöten sind, dass jedes elektrisch steuerbare Schaltelement (R10) auf seiner Kontaktseite mit einer Teilplatine (60) versehen ist, welche zumindest zwei weitere Kontakte des elektrisch steuerbaren Schaltelements (R10) elektrisch anbindet.

2. Schaltbare Steckdose nach Anspruch 1, **dadurch gekennzeichnet, dass** zwei elektrisch steuerbare Schaltelemente (R10) vorgesehen sind, wobei eines einem L-Leiter und eines einem N-Leiter zugeordnet ist.

3. Schaltbare Steckdose nach einem der Ansprüche 1 oder 2, **dadurch gekennzeichnet, dass** das elektrisch steuerbare Schaltelement ein Relais (R10, R16) ist.

4. Schaltbare Steckdose nach Anspruch 1, **dadurch gekennzeichnet, dass** die Leiterplatte (40) eine Kommunikationseinrichtung zur Signal- und/oder Datenübertragung an externe Komponenten oder Baugruppen und zum Signal- und/oder Datenempfang von diesen aufweist.

5. Schaltbare Steckdose nach Anspruch 4, **dadurch gekennzeichnet, dass** die Kommunikationseinrichtung mit Infrarot arbeitet.

## Claims

1. Switchable socket for flush mounting, comprising at least one support frame (10) for mounting in a flush-mounted box, and a chassis (20) held by and lying behind the support frame (10) in mounting direction, and contacts for voltage input and output, wherein said socket having a structural symmetry plane (S), and wherein a circuit board (40) is arranged at said chassis (20), the circuit board (40) carrying at least one electrically controllable switching element (R16, R10) and associated control electronics, and wherein the at least one electrically controllable switching element (R16, R10) is located adjacent to the chassis (20), so that the electrically controllable switching element or the switching elements (R16, R10) and the circuit board (40) fill the standardized space corresponding to the standard DIN 49440,
**characterized in that** the circuit board (40) comprises a recess for each of the electrically controllable switching elements (R16, R10), in which the respective electrically controllable switching element (R10) is to be inserted with its contact side perpendicular to the circuit board (40), so that contacts of the electrically controllable switching element (R10) situated at its side are to be installed and to be soldered at the circuit board (40), so that each of the electrically controllable switching elements (R10) is at its contact side equipped with a partial circuit board (60), which at least electrically connects two further contacts of the electrically controllable switching element (R10).

2. Switchable socket according to claim 1, **characterized in that** two electrically controllable switching elements (R10) are provided, wherein one is associated to an outer conductor and one is associated to a neutral conductor.

3. Switchable socket according to claim 1 or 2, **characterized in that** the electrically controllable switching element (R16, R10) is a relay.

4. Switchable socket according to claim 1, **characterized in that** the circuit board (40) comprises a communication device for signal and/or data transmission or reception to or from external components or modules.

5. Switchable socket according to claim 4, **characterized in that** the communication device works with infrared.

## Revendications

1. Prise femelle commutable pour montage encastré, qui présente au moins un cadre porteur (10) pour la fixation dans une boîte encastrée, un châssis (20) retenu par ce cadre et situé derrière dans la direction de montage, et des contacts pour l'entrée et la sortie de tension, la prise femelle présentant un plan de symétrie (S) de construction et un circuit imprimé (40) étant disposé sur le châssis (20), qui porte au moins un élément de commutation (R16, R10) pouvant être commandé électriquement et une électronique de commande correspondante, et l'élément de commutation (R16, R10) pouvant être commandé électriquement au moins au nombre de un se trouvant près du châssis (20) de telle sorte que l'élément de commutation (R16, R10) pouvant être commandé électriquement ou respectivement les éléments de commutation (R16, R10) et le circuit imprimé (40) remplissent l'espace d'installation normé selon la norme DIN 49440,
**caractérisée en ce que** le circuit imprimé présente, pour chaque élément de commutation (R16, R10) pouvant être commandé électriquement, un creux dans lequel l'élément de commutation (R10) pouvant être commandé électriquement respectif doit être introduit avec son côté de contact perpendiculaire au circuit imprimé (40) de telle sorte que des contacts côté bord de l'élément de commutation (R10) pouvant être commandé électriquement soient conduits au circuit imprimé (40) pour y être brasés, **en ce que** chaque élément de commutation (R10) pouvant être commandé électriquement est muni, sur son côté contact, d'une platine partielle (60) qui relie électriquement au moins deux autres contacts de l'élément de commutation (R10) pouvant être commandé électriquement.

2. Prise femelle commutable selon la revendication 1,
**caractérisée en ce que** deux éléments de commutation (R10) pouvant être commandés électriquement sont prévus, un élément étant affecté à la phase et un au neutre.

3. Prise femelle commutable selon l'une des revendications 1 ou 2, **caractérisée en ce que** l'élément de commutation pouvant être commandé électriquement est un relais (R10, R16).

4. Prise femelle commutable selon la revendication 1, **caractérisée en ce que** le circuit imprimé (40) présente un système de communication pour la transmission de signaux et/ou de données à des composants ou sous-groupes externes et pour la réception de signaux et/ou de données de ceux-ci.

5. Prise femelle commutable selon la revendication 4,
**caractérisée en ce que** le système de communication fonctionne avec l'infrarouge.
